# EUROPÄISCHE PATENTSCHRIFT

(11) **EP 1 618 578 B1**
(45) Veröffentlichungstag und Bekanntmachung des Hinweises auf die Patenterteilung: **20.05.2009**
(21) Anmeldenummer: 05716802.3
(22) Anmeldetag: 25.02.2005
(51) Int. Cl.: H01H 50/04

(54) **SCHALTSCHÜTZ MIT ANSCHLUSSMODUL ZUM ANSTEUERN DES MAGNETANTRIEBES**
CONTACTOR WITH CONNECTOR MODULE FOR CONTROL OF THE SOLENOID MECHANISM
CONTACTEUR A MODULE DE CONNEXION DESTINE A EXCITER LA COMMANDE MAGNETIQUE

(30) Priorität: 27.02.2004 DE 102004009650
(43) Veröffentlichungstag der Anmeldung: 25.01.2006
(73) Patentinhaber: Moeller GmbH, 53115 Bonn (DE)
(72) Erfinder: BOLZ, Jakob, D-53127 Bonn (DE); KREMERS, Wolfgang, D-53229 Bonn (DE); WOHLANG, Alfred Michael, D-53332 Bornheim (DE)
(86) Internationale Anmeldenummer: PCT/EP2005/050810
(87) Internationale Veröffentlichungsnummer: WO 2005/083733

(56) Entgegenhaltungen:
- DE-A1- 4 236 890
- DE-A1- 10 013 353
- DE-A1- 19 939 020
- DE-C1- 19 814 432
- DE-U1- 29 610 329
- US-B1- 6 411 184

## Beschreibung

### Technisches Gebiet

Die Erfindung betrifft ein elektromagnetisches Schaltschütz nach dem Oberbegriff von Anspruch 1.

### Stand der Technik

Aus der Druckschrift DE 199 39 020 A1 ist ein Schaltschütz bekannt, das jeweils ein aus isolierendem Formstoff bestehendes Gehäuseunterteil und Gehäuseoberteil enthält. In dem Gehäuseunterteil ist der aus einem feststehenden Magnetjoch, ein gegenüber diesem beweglicher Magnetanker und eine das Magnetjoch umgreifende Magnetspule angeordnet. In dem Gehäuseoberteil sind Hauptkontakte, die aus mit dem Magnetanker verbundene Kontaktbrücken und mit diesen in und außer Verbindung bringbaren Festkontakten bestehen, mit den Festkontakten leitend verbundene Hauptklemmen und mit den Spulenenden leitend verbundene Steuerklemmen angeordnet. Die Steuerklemmen sind mit Blickrichtung auf die Gehäusefront gesehen in einer Ebene hinter der Ebene der Hauptklemmen angeordnet. Beim Verdrahten von Schaltschützen werden gewohnheitsgemäß zuerst die dicken, unflexiblen Hauptstromleitungen an die Hauptklemmen und anschließend die wesentlich dünneren Steuerleitungen an die Steuerklemmen angeschlossen. Nachteilig ist, dass die Steuerklemmen durch die verdeckenden Hauptstromleitungen ergonomisch schlecht erreichbar sind.

Sowohl in der DE 198 14 432 C1 als auch in dem Hauptkatalog 2002 "Industrie-Schaltgeräte" der Fa. Moeller GmbH, S. 06/006, 020 f. sind gattungsgemäße Schaltschütze mit einem einen Magnetantrieb aufnehmenden Gehäuseunterteil und mit einem Hauptkontakte sowie Hauptklemmen aufnehmenden Gehäuseoberteil gezeigt. An den Eckkanten des Gehäuseunterteil sind Anschlussmodule mit Steuerklemmen A1, A2 bzw. A3, A4 bzw. A10, A11 zur Ermöglichung unterschiedlicher Ansteuerungsmöglichkeiten des Magnetantriebes sowie ein Blindmodul befestigbar. Die durch die Steueranschlussöffnungen zu den Steuerklemmen bestimmten Steueranschlussseiten der Anschlussmodule verlaufen parallel zu den durch die Hauptanschlussöffnungen zu den Hauptklemmen bestimmten Hauptanschlussseiten des Gehäuseoberteils. Der Zutritt für Werkzeuge zu den Steuerklemmen über Betätigungsöffnungen erfolgt senkrecht zur Gehäusefront. Auch hier wird das Anschließen von Steuerleitungen durch vorher angeschlossene und vor den Steuerklemmen verlaufenden Hauptstromleitungen behindert.

Aus der DE 296 10 329 U1 ist ein steckbares Anschlussmodul zur elektrischen Verbindung mit zwei Gegenanschlüssen, die gehäuseintern mit der Magnetspule eines Magnetantriebes verbunden sind, bekannt. Die zur Gehäusefront sich öffnenden Gegenanschlüsse befinden sich mit Blickrichtung auf die Gehäusefront vor der Ebene der Hauptklemmen, deren Hauptanschlussöffnungen in den senkrecht zur Gehäusefront verlaufenden Gehäuseseiten ausgebildet sind.

### Darstellung der Erfindung

Der Erfindung liegt daher die Aufgabe zugrunde, das Anklemmen der Steuerleitungen bei bereits angeschlossenen Hauptstromleitungen zu erleichtern.

Ausgehend von einem Schaltschütz der eingangs genannten Art wird die Aufgabe erfindungsgemäß durch die Merkmale des unabhängigen Anspruches gelöst, während den abhängigen Ansprüchen vorteilhafte Weiterbildungen der Erfindung zu entnehmen sind.

Das Anschlussmodul ist in der Weise ausgebildet und am Gehäuseoberteil angeordnet, dass sich die Steuerklemmen in Blickrichtung auf die Gehäusefront vor den Hauptklemmen befinden. Dies ermöglicht das Anschließen der Steuerleitungen ohne zeitraubende und Kosten verursachende Behinderung durch bereits angeschlossene Hauptstromleitungen. Die Steuerklemmen sind über Verbindungsleiter mit internen Steuerbuchsen elektrisch verbunden, die ihrerseits mit den Spulenanschlüssen verbunden sind. Das ermöglicht die weitestgehende Verwendung von Anschlussmodulen gleicher Baugröße für Schaltschütze unterschiedlicher Baugröße.

Bei einer bevorzugten Weiterbildung der Erfindung weist das Anschlussmodul ein frontseitiges Abdeckteil und einen rückseitigen Grundkörper auf. In dem Abdeckteil sind die zum Eintreten eines Werkzeuges vorgesehen Betätigungsöffnungen zu den Steuerklemmen ausgebildet. Die Verbindungsleiter treten rückseitig aus dem Grund-körper in das Hauptgehäuse. Beim Verbinden des Abdeckteils mit dem Grundkörper, vorzugsweise über Rastverbindungen, werden die zwischen ihnen eingelegten Steuerklemmen festgelegt. Das Anschlussmodul wird an dem Gehäuseoberteil befestigt und festgelegt. Zweckmäßigerweise zwischen dem Abdeckteil und dem Grundkörper belassene seitliche Aussparungen dienen als Steueranschlussöffnungen.

Einerseits ist es insbesondere für kleinere Schaltschütze zweckmäßig, dass die Steuerklemmen einstückig mit den leistenartig ausgebildeten Verbindungsleitern verbunden sind. Anderseits ist es insbesondere für größere Schaltschütze zweckmäßig, dass die Steuerklemmen in klauenartige Messerbuchsen zur Aufnahme der steuerklemmenseitigen Leiterenden der leistenartig ausgebildeten Verbindungsleiter übergehen.

Eine vorteilhafte Weiterbildung besteht darin, dass von den Steuerklemmen zum Inneren das Anschlussmoduls ausgehende Verlängerungen ausgehen, in denen buchsenartige Aussparungen vorgesehen sind, in die über im Abdeckteil ausgebildete Stecköffnungen ein Zusatzmodul, beispielsweise eine Schutzbeschaltung, mit der Magnetspule verbunden werden kann.

### Kurze Beschreibung der Zeichnungen

Weitere Einzelheiten und Vorteile der Erfindung ergeben sich aus den folgenden, anhand von Figuren erläuterten Ausführungsbeispielen. Es zeigen
- Fig. 1:: eine erste Ausführungsform des erfindungsgemäßen Schaltschützes in vollständig zusammengesetztem Zustand;
- Fig. 2:: das Schaltschütz aus Fig. 1 in unvollständig zusammengesetztem Zustand;
- Fig. 3 u. 4:: unterschiedliche Darstellungen des zusammengesetzten Anschlussmoduls aus Fig. 1;
- Fig. 5:: eine auseinandergezogene, vergrößerte Darstellung des Anschlussmoduls aus Fig. 4 und Fig. 5;
- Fig. 6:: eine zweite Ausführungsform des erfindungsgemäßen Schaltschützes in Teildarstellung;
- Fig. 7:: eine Darstellung des zusammengesetzten Anschlussmoduls aus Fig. 6;
- Fig. 8:: eine auseinandergezogenen, vergrößerte Darstellung des Anschlussmoduls aus Fig. 7;
- Fig. 9:: die Einzeldarstellung eines Verbindungsleiters aus Fig. 6.

### Bester Weg zur Ausführung der Erfindung

Fig. 1 und Fig. 2 zeigen ein dreipoliges Schaltschütz 10 für kleine bis mittlere Nennströme. Das Schaltschütz 10 ist von einem Hauptgehäuse 11 umbaut, das aus einem Gehäuseunterteil 12 und einem mit diesem verrastbaren Gehäuseoberteil 13 besteht. Das Gehäuseoberteil 13 ist auf der Gehäusefront 15 von einem Gehäusedeckel 14 verschlossen. Das Schaltschütz 2 besitzt drei Hauptkontakte, die im Gehäuseoberteil 13 gelagert sind. Die Hauptkontakte bestehen polweise aus einem Paar von Festkontakten, die durch eine beweglichen Kontaktbrücke verbindbar sind. Die Festkontakte sind mit einspeiseseitigen bzw. lastseitigen Hauptklemmen 18 verbunden. Die Hauptklemmen 18 sind auf den beiden gegenüberliegenden Hauptanschlussseiten 20 über Hauptanschlussöffnungen 22 für anzuschließende Hauptstromleitungen zugänglich. Die Hauptklemmen 18 sind über frontseitige, im Gehäusedeckel 14 ausgesparte Schrauböffnungen 24 mittels eines Schraubendrehers zu betätigen. Das Schaltschütz 10 weist weiterhin einen Magnetantrieb 26 auf. Der Magnetantrieb 26 besteht aus einem im Gehäuseunterteil 12 befestigten U-förmigem Magnetjoch 27, einer beide Außenschenkel des Magnetjoches 27 mit zwei Teilspulen umgreifenden Magnetspule 28 sowie einem Magnetanker 29, der mit den Kontaktbrücken gekoppelt ist.

Das Gehäuseoberteil 13 weist eine Gehäuseseite 16 auf, die sowohl senkrecht zur Gehäusefront 15 als auch senkrecht zu den Hauptanschlussseiten 20 verläuft. Die Gehäuseseite 16 ist in Richtung zur gegenüberliegenden Gehäuseseite 17 unter Bildung einer durchgehenden Abstufung 19 zurückgesetzt. Unterhalb der Abstufung 19 sind Hilfsklemmen 25 für einen im Gehäuseoberteil 13 angeordneten Hilfskontakt vorgesehen. Innerhalb der Abstufung 19 ist ein Anschlussmodul 30 an dem Gehäuseoberteil 13 befestigt und schließt dabei mit der Gehäusefront 15 des Hauptgehäuses 11 ab. Das Anschlussmodul 30 dient in noch näher zu erläuternder Weise zum Herstellen einer elektrischen Verbindung der Magnetspule 28 mit Steuerleitungen. Dazu weist das Anschlussmodul 30 an gegenüberliegenden Steueranschlussseiten 31 Steueranschlussöffnungen 32 auf, über welche die Steuerleitungen in Steuerklemmen 40 einzuführen sind. Die Steuerklemmen 40 sind vorzugsweise als Schraubklemmen oder als Käfigzugfederklemmen ausgeführt. Zum Betätigen der Steuerklemmen 40 beim Anschließen oder Lösen der Steuerleitungen sind in dem Anschlussmodul 30 frontseitige Betätigungsöffnungen 33 zum Einführen eines Werkzeuges vorgesehen. Die Steuerklemmen 40 befinden sich mit Blickrichtung auf die Gehäusefront 15 vor den Hauptklemmen 18. Durch diese vorteilhafte räumliche Anordnung sind bei üblicherweise bereits angeschlossenen Hauptstromleitungen die Steueranschlussöffnung 32 ungehindert für die Steuerleitungen zugänglich.

In Fig. 3 bis Fig. 5 ist das Anschlussmodul 30 im Einzelnen dargestellt. Das Anschlussmodul 30 besteht aus einem Grundkörper 34, einem frontseitigen Abdeckteil 35 und den beiden Steuerklemmen 40. Die Steuerklemmen 40 werden zwischen Grundkörper 34 und Abdeckteil 35 festgelegt, wenn diese zusammengefügt werden, wobei Rastnasen 36 des Abdeckteils 35 in Rastöffnungen 37 des Grundkörpers 34 einrasten. Zwischen miteinander verrastetem Abdeckteil 35 und Grundkörper 34 bleiben die Steueranschlussöffnungen 32 ausgespart. Jede Steuerklemme 40 geht in von dem Abdeckteil 35 abgewandter Richtung einstückig in einen leistenförmigen Verbindungsleiter 41 über. Die Verbindungsleiter 41 treten durch Austrittsöffnungen 38 rückseitig aus dem Grundkörper 34. Jede Steuerklemme 40 geht zum Inneren des Abdeckteils 35 nach innen einstückig in eine streifenförmige Verlängerung 42 über. Die Verlängerungen 42 sind endseitig unter Bildung von je einer schlitzförmigen, buchsenartigen Aussparung 43 aufgeweitet. Die Aussparungen 43 liegen im zusammengebauten Zustand des Anschlussmoduls 30 in Verlängerung von schlitzförmigen Stecköffnungen 44, die im Abdeckteil 35 frontseitig ausgebildet sind. Von dem Abdeckteil 35 ragen zwei Montagehaken 39 ab, die in entsprechende Aufnahmen des Gehäuseoberteils 13 eingreifen.

Nach Fig. 2 sind im Gehäuseunterteil 12 zwei Steuerbuchsen 45 befestigt, die leitend mit den Spulenenden der Magnetspule 28 verbunden sind. Beim Aufsetzen des Anschlussmoduls 30 auf das Gehäuseoberteil 13 des zusammengesetzten Hauptgehäuses 12 greifen die Verbindungsleiter 41 mit ihren freien Enden in je eine der Steuerbuchsen 45. Damit sind leitende Verbindungen zwischen den Steuerklemmen 40 und der Magnetspule 28 hergestellt.

In Fig. 1 ist angedeutet, dass auf das Anschlussmodul 30 ein Zusatzmodul 90 aufgesetzt werden kann. Das Zusatzmodul 90 weist zwei rückseitige Anschlussstifte 94 auf. Beim Aufsetzen des Zusatzmoduls 90 greifen die Anschlussstifte 94 durch die Stecköffnungen 44 und kontaktieren mit den buchsenartigen Aussparungen 43 im Inneren des Anschlussmoduls 30. Damit ist das Zusatzmodul 90 mit der Magnetspule 28 leitend verbunden. In dem Zusatzmodul 90 ist vorzugsweise eine Schutzbeschaltung für die Magnetspule 28 untergebracht.

Fig. 6 zeigt ein dreipoliges Schaltschütz 50 für mittlere und größere Nennströme mit einem Hauptgehäuse 51 aus einem nicht gezeigten Gehäuseunterteil und einem auf der Gehäusefront 55 von einem Gehäusedeckel 54 verschließbaren Gehäuseoberteil 53. Die Hauptklemmen 58 sind auf den beiden gegenüberliegenden Hauptanschlussseiten 60 über Hauptanschlussöffnungen 62 zugänglich. Das Schaltschütz 50 weist im Übrigen einen Magnetantrieb auf, von dem lediglich die durch ihren Spulenwickelkörper angedeutete Magnetspule 68 dargestellt ist.

Das Gehäuseoberteil 53 weist eine Gehäuseseite 56 auf, die sowohl senkrecht zur Gehäusefront 55 als auch senkrecht zu den Hauptanschlussseiten 60 verläuft. Der in der Darstellung von Fig. 6 senkrecht verlaufende mittlere Teil der Gehäuseseite 56 ist zum Sichtbarmachen von Teilen des Innenlebens des Schaltschützes 50 bildlich entfernt worden. Die Gehäuseseite 56 ist in Richtung zur gegenüberliegenden Gehäuseseite 57 unter Bildung einer beidseitig begrenzten Abstufung 59 zurückgesetzt. Innerhalb der Abstufung 59 ist ein Anschlussmodul 70 an dem Gehäuseoberteil 53 befestigt und überragt dabei die Gehäusefront 55. Nach Fig. 6 und Fig. 7 weist das Anschlussmodul 70 an gegenüberliegenden Steueranschlussseiten 71 Steueranschlussöffnungen 72 auf, über welche die Steuerleitungen in Steuerklemmen 80 einzuführen sind. Die Steuerklemmen 80 sind vorzugsweise als Schraubklemmen oder als Käfigzugfederklemmen ausgeführt. Zum Betätigen der Steuerklemmen 80 beim Anschließen oder Lösen der Steuerleitungen sind in dem Anschlussmodul 70 frontseitige Betätigungsöffnungen 73 vorgesehen. Die Steuerklemmen 80 befinden sich mit Blickrichtung auf die Gehäusefront 55 vor den Hauptklemmen 58. Durch diese vorteilhafte räumliche Anordnung sind bei üblicherweise bereits angeschlossenen Hauptstromleitungen die Steueranschlussöffnungen 72 ungehindert für die Steuerleitungen zugänglich.

In Fig. 7 bis Fig. 9 ist das Anschlussmodul 70 im Einzelnen dargestellt. Das Anschlussmodul 70 besteht aus einem Grundkörper 74, einem frontseitigen Abdeckteil 75 und den beiden Steuerklemmen 80. Die Steuerklemmen 80 werden zwischen Grundkörper 74 und Abdeckteil 75 festgelegt, wenn diese zusammengefügt werden, wobei Rastnasen 76 des Abdeckteils 75 in Rastöffnungen 77 des Grundkörpers 74 einrasten. Zwischen miteinander verrastetem Abdeckteil 75 und Grundkörper 74 bleiben die Steueranschlussöffnungen 72 ausgespart. Jede Steuerklemme 80 geht in von dem Abdeckteil 75 abgewandter Richtung einstückig in eine klauenartige Messerbuchse 86 über. Jeder Steuerklemmen 80 geht innerhalb des Abdeckteils 75 nach innen einstückig in eine streifenförmige Verlängerung 82 über. Die Verlängerungen 82 weisen jeweils eine schlitzförmige, buchsenartige Aussparung 83 auf. Die Aussparungen 83 liegen im zusammengebauten Zustand des Anschlussmoduls 70 in Verlängerung von schlitzförmigen Stecköffnungen 84, die im Abdeckteil 75 frontseitig ausgebildet sind. Am Grundkörper 74 ist auf jeder Steueranschlussseite 71 ein Montagehaken 79 ausgebildet. Das in die Abstufung 59 eingesetzte Anschlussmodul 70 wird beim nachfolgenden Schließen des Gehäuseoberteiles 53 durch den Gehäusedeckel 54 mit den Montagehaken 79 arretiert.

Weiterhin sind zwei leistenförmige Verbindungsleiter 81 vorgesehen, die an ihren beiden Leiterenden 87 und 88 zweifach, entgegengerichtet abgewinkelt sind. Der Spulenwickelkörper der Magnetspule 68 weist zwei Steuerbuchsen 85 auf, die leitend mit den Spulenenden verbunden sind. Wenn das Anschlussmodul 70 mit dem Gehäuseoberteil 73 des zusammengesetzten Hauptgehäuses verbunden ist, kontaktieren die Verbindungsleiter 81 mit ihren spulenseitigen Leiterenden 88 je eine der Steuerbuchsen 85 und mit ihren steuerklemmenseitigen Leiterenden 87 je eine der mit ausreichender Eigenfederung versehenen Messerbuchsen 86, wobei die Verbindungsleiter 81 rückseitig in den Grundkörper 74 treten. Damit sind leitende Verbindungen zwischen den Steuerklemmen 80 und der Magnetspule 68 hergestellt. Durch entsprechende geometrische Anpassung der Verbindungsleiter 81 kann das Anschlussmodul 70 an Schaltschütze unterschiedlicher Baugrößen aufgesetzt werden. Mit den Stecköffnungen 84 und den buchsenartigen Aussparungen 83 ist auch das Anschlussmodul 70 geeignet, ein in Fig. 1 gezeigtes Zusatzmodul 90 aufzunehmen.

## Patentansprüche

1. Schaltschütz mit
- einem ein Gehäuseunterteil (12) und ein Gehäuseoberteil (13; 53) enthaltenden Hauptgehäuse (11; 51), wobei vom Gehäuseunterteil (12) wenigstens teilweise ein Magnetantrieb (26) und vom Gehäuseoberteil (13; 53) Hauptkontakte sowie Hauptklemmen (18; 58) aufgenommen sind, und
- einem Anschlussmodul (30; 70), das mit der Magnetspule (28; 68) des Magnetantriebes (26) verbindbare Steuerklemmen (40; 80) enthält, mit seinen durch die Steueranschlussöffnungen (32; 72) zu den Steuerklemmen (40; 80) bestimmten Steueranschlussseiten (31; 71) parallel zu den durch die Hauptanschlussöffnungen (22; 62) zu den Hauptklemmen (18; 58) bestimmten Hauptanschlussseiten (20; 60) des Hauptgehäuses (11; 51) verläuft und senkrecht zur Gehäusefront (15; 55) für Werkzeuge zugängliche Betätigungsöffnungen (33; 73) zu den Steuerklemmen (40; 80) aufweist,
**dadurch gekennzeichnet, dass**
- das Gehäuseoberteil (13; 53) an einer Gehäuseseite (16; 56), die senkrecht sowohl zur Gehäusefront (15; 55) als auch zu den Hauptanschlussseiten (20; 60) verläuft, unter Bildung einer Abstufung (19; 59) zurückgesetzt ist,
- das Anschlussmodul (30; 70) die Abstufung (19; 59) wenigstens teilweise ausfüllend am Gehäuseoberteil (13; 53) befestigbar ist, wobei sich die Steuerklemmen (40; 80) mit Blickrichtung auf die Gehäusefront (15; 55) vor der Ebene der Hauptklemmen (18; 58) befinden, und
- aus dem Anschlussmodul (30; 70) in das Hauptgehäuse (11; 51) ragende Verbindungsleiter (41; 81) die Steuerklemmen (40; 80) mit im Gehäuseunterteil (12) befindlichen und mit der Magnetspule (28; 68) verbundenen Steuerbuchsen (45; 85) verbinden.

2. Schaltschütz nach vorstehendem Anspruch, **dadurch gekennzeichnet, dass** das Anschlussmodul (30; 70) ein die frontseitigen Betätigungsöffnungen (33; 73) aufweisendes Abdeckteil (35; 75) und einen Grundkörper (34; 74), aus dem die Verbindungsleiter (41; 81) rückseitig austreten, besitzt, und dass Grundkörper (34; 74) und Abdeckteil (35; 75) unter Festlegen der zwischen ihnen befindlichen Steuerklemmen (40; 80) miteinander verbindbar sind.

3. Schaltschütz nach einem der vorstehenden Ansprüche, **dadurch gekennzeichnet, dass** das Abdeckteil (35; 75) mit dem Grundkörper (34; 74) verrastbar ist.

4. Schaltschütz nach einem der Ansprüche 2 und 3, **dadurch gekennzeichnet, dass** zwischen miteinander verbundenem Abdeckteil (35; 75) und Grundkörper (34; 74) die Steueranschlussöffnungen (32; 72) ausgespart sind.

5. Schaltschütz nach einem der Ansprüche 1 bis 4, **dadurch gekennzeichnet, dass** die Steuerklemmen (40) einstückig mit den leistenartig ausgebildeten Verbindungsleitern (41) verbunden sind.

6. Schaltschütz nach einem der Ansprüche 1 bis 4, **dadurch gekennzeichnet, dass** die Steuerklemmen (80) in klauenartige Messerbuchsen (86) zur Aufnahme der steuerklemmenseitigen Leiterenden (87) der leistenartig ausgebildeten Verbindungsleiter (81) übergehen.

7. Schaltschütz nach einem der vorstehenden Ansprüche, **dadurch gekennzeichnet, dass** von den Steuerklemmen (40; 80) Verlängerungen (42; 82) mit buchsenartigen Aussparungen (43; 83) ausgehen, die mit frontseitig im Abdeckteil (35; 75) ausgebildeten Stecköffnungen (44; 84) für ein auf das Anschlussmodul (30; 70) aufzusetzendes Zusatzmodul (90) fluchten.

## Claims

1. A contactor having
- a main housing (11; 51) containing a lower housing part (12) and an upper housing part (13; 53), a solenoid actuator (26) being accommodated at least in part by the lower housing part (12) and main contacts and main terminals (18; 58) being accommodated by the upper housing part (13; 53), and
- a connection module (30; 70), which contains control terminals (40; 80) connectable to the solenoid (28; 68) of the solenoid actuator (26), extends, with its control connection sides (31; 71) defined by the control connection openings (32; 72) to the control terminals (40; 80), parallel to the main connection sides (20; 60) of the main housing (11; 51) defined by the main connection openings (22; 62) to the main terminals (18; 58) and comprises actuating openings (33; 73) to the control terminals (40; 80) accessible to tools perpendicularly to the housing front (15; 55),
**characterised in that**
- the upper housing part (13; 53) is set back forming a step (19; 59) on one housing side (16; 56), which extends perpendicularly both to the housing front (15; 55) and to the main connection sides (20; 60),
- the connection module (30; 70) may be attached to the upper housing part (13; 53) in such a way as to at least partly take up the step (19; 59), the control terminals (40; 80) being located in front of the plane of the main terminals (18; 58) when viewed in the direction of the housing front (15; 55), and
- connecting conductors (41; 81) projecting out of the connection module (30; 70) into the main housing (11; 51) connect the control terminals (40; 80) to control sockets (45; 85) located in the lower housing part (12) and connected to the solenoid (28; 68).

2. A contactor according to the preceding claim, **characterised in that** the connection module (30; 70) has a cover part (35; 75) comprising the front-situated actuating openings (33; 73) and a base member (34; 74), from the rear of which the connecting conductors (41; 81) emerge, and **in that** base member (34; 74) and cover part (35; 75) may be connected together, fixing the control terminals (40; 80) located therebetween.

3. A contactor according to one of the preceding claims, **characterised in that** the cover part (35; 75) may be latched together with the base member (34; 74).

4. A contactor according to one of claims 2 and 3, **characterised in that** the control connection openings (32; 72) are recessed between connected-together cover part (35; 75) and base member (34; 74).

5. A contactor according to one of claims 1 to 4, **characterised in that** the control terminals (40) are connected in one piece with the strip-type connecting conductors (41).

6. A contactor according to one of claims 1 to 4, **characterised in that** the control terminals (80) develop into claw-like blade sockets (86) for accommodating the conductor ends (87), at the control terminal end, of the strip-type connecting conductors (81).

7. A contactor according to one of the preceding claims, **characterised in that** extensions (42; 82) with socket-type recesses (43; 83) extend from the control terminals (40; 80), which recesses (43; 83) are in line with insertion openings (44; 84), formed in the front of the cover part (35; 75), for an add-on module (90) to be positioned on the connection module (30; 70).

## Revendications

1. Contacteur, comprenant:
- un boîtier principal (11; 51) incluant une partie inférieure de boîtier (12) et une partie supérieure de boîtier (13; 53), un actionneur magnétique (26) étant reçu par la partie inférieure de boîtier (12) et des contacts principaux ainsi que des bornes principales (18; 58) étant reçus par la partie supérieure de boîtier (13; 53), au moins partiellement, et
- un module de raccordement (30; 70) qui contient des bornes de commande (40; 80) pouvant être connectées à la bobine magnétique (28; 68) de l'actionneur magnétique (26), qui, avec ses côtés de raccordement de commande (31; 71) définis par les ouvertures de raccordement de commande (32; 72) menant aux bornes de commande (40; 80), s'étend parallèlement aux côtés de raccordement principal (20; 60) du boîtier principal (11; 51) définis par les ouvertures de raccordement principal (22; 62) menant aux bornes principales (18; 58) et est pourvu d'ouvertures de manipulation (33; 73) menant aux bornes de commande (40; 80) accessibles à des outils perpendiculairement à la face avant du boîtier (15; 55),
**caractérisé par le fait que**
- la partie supérieure de boîtier (13; 53), formant un gradin (19; 59), présente un retrait au niveau d'un côté de boîtier (16; 56) qui s'étend à la fois perpendiculairement à la face avant de boîtier (15; 55) et aux côtés de raccordement principal (20; 60),
- le module de raccordement (30; 70) peut être fixé sur la partie supérieure de boîtier (13; 53) en remplissant au moins partiellement le gradin (19; 59), les bornes de commande (40; 80) se trouvant devant le plan des bornes principales (18; 58) si l'on regarde la face avant de boîtier (15; 55) et
- des conducteurs de connexion (41; 81) faisant saillie du module de raccordement (30; 70) dans le boîtier principal (11; 51) connectent les bornes de commande (40; 80) à des douilles de commande (45; 85) qui se trouvent dans la partie inférieure de boîtier (12) et sont reliées à la bobine magnétique (28; 68).

2. Contacteur selon la revendication précédente, **caractérisé par le fait que** le module de raccordement (30; 70) possède un élément de couvercle (35; 75) qui est pourvu des ouvertures de manipulation (33; 73) sur la face avant et un corps de base (34; 74) d'où sortent les conducteurs de connexion (41; 81) sur le côté arrière, et que le corps de base (34; 74) et l'élément de couvercle (35; 75) peuvent être reliés l'un à l'autre en fixant les bornes de commande (40; 80) qui se trouvent entre eux.

3. Contacteur selon l'une des revendications précédentes, **caractérisé par le fait que** l'élément de couvercle (35; 75) peut être encliqueté avec le corps de base (34; 74).

4. Contacteur selon l'une des revendications 2 et 3, **caractérisé par le fait que** les ouvertures de raccordement de commande (32; 72) sont ménagées entre l'élément de couvercle (35; 75) et le corps de base (34; 74) reliés l'un à l'autre.

5. Contacteur selon l'une des revendications 1 à 4, **caractérisé par le fait que** les bornes de commande (40) sont solidaires des conducteurs de connexion (41) exécutés à la manière d'une barre.

6. Contacteur selon l'une des revendications 1 à 4, **caractérisé par le fait que** les bornes de commande (80) se transforment en supports de lame (86) en forme de griffes pour la réception des extrémités de conducteur (87) côté bornes de commande des conducteurs de connexion (81) exécutés à la manière d'une barre.

7. Contacteur selon l'une des revendications précédentes, **caractérisé par le fait que** des extensions (42; 82) pourvues d'évidements (43; 83) similaires à des douilles partent des bornes de commande (40; 80), lesquelles évidements (43 ; 83) coïncident avec des ouvertures d'enfichage (44; 84) formées sur la face avant dans l'élément de couvercle (35; 75) pour un module supplémentaire (90) destiné à être placé sur le module de raccordement (30; 70).
